# EUROPÄISCHE PATENTSCHRIFT

(11) **EP 0 231 980 B1**
(45) Veröffentlichungstag und Bekanntmachung des Hinweises auf die Patenterteilung: **13.10.1993**
(21) Anmeldenummer: 87200161.5
(22) Anmeldetag: 03.02.1987
(51) Int. Cl.: G08C 23/00, G08C 19/24

(54) **Verfahren zur Übertragung von Messwerten von mindestens zwei Sensoren über eine optische Übertragungsstrecke**
Method for transmitting measuring signals of at least two sensors via an opticaltransmission link
Méthode pour la transmission de signaux de mesure d'au moins deux transducteurs par liaison à transmission optique

(30) Priorität: 07.02.1986 DE 3603800
(43) Veröffentlichungstag der Anmeldung: 12.08.1987
(73) Patentinhaber: ENVEC Mess- und Regeltechnik GmbH + Co., D-34123 Kassel (DE)
(72) Erfinder: Kordts, Jürgen, Dipl.-Ing., D-2000 Norderstedt (DE); Orlowski, Reiner Uwe, Dr., D-2085 Quickborn (DE); Gorlt, Ingobert Heinrich, D-2082 Tornesch (DE); Martens, Gerhard, Dr., D-2354 Henstedt-Ulzburg (DE)
(74) Vertreter: Morstadt, Volker, Dipl.-Ing.

(56) Entgegenhaltungen:
- DE-A- 2 643 949
- US-A- 4 513 403

## Beschreibung

Die Erfindung bezieht sich auf ein Verfahren zur Übertragung von mindestens zwei Meßwerten mittels von einem optischen Sender über eine optische Übertragungsstrecke zu einem optischen Empfänger geleiteter Lichtimpulse, deren zeitlicher Abstand als Maß für den Meßwert ausgewertet wird. Ein Verfahren dieser Art ist durch die EP-A1 00 75 701 bekannt.

Optische Übertragungsstrecken und insbesondere Lichtwellenleiter (LWL) sind unempfindlich gegenüber elektromagnetischer Störstrahlung. Sie sind zur Verwendung in explosionsgefährdeter Umgebung geeignet und ermöglichen eine Meßwertübertragung über große Entfernungen.

Im bekannten Fall wird ohne nähere Begründung bereits die Möglichkeit erwähnt, optische Signale in Form von Impulsfolgen zu übertragen, bei denen die Impulsphase moduliert wird.

Zur elektronischen Aufbereitung der Meßwerte und zur Bildung der optischen Sendeimpulse wird Energie aus einer Spannungsquelle benötigt. Im bekannten Fall wird die benötigte Spannung durch Photoelemente erzeugt, welchen Lichtleistung über eine optische Leitung zugeführt wird. Stattdessen könnten auch Batterien in der Meßeinrichtung vorgesehen werden. In jedem Fall ist es wünschenswert, den Energieverbrauch der Meßeinrichtung gering zu halten.

Der Erfindung liegt deshalb die Aufgabe zugrunde, das Verfahren der eingangs genannten Art derart zu gestalten, daß der Energieverbrauch für die optische Übertragung der Meßwerte verringert wird.

Die Lösung gelingt dadurch, daß die Meßwerte in stets gleicher Reihenfolge unmittelbar zyklisch aufeinanderfolgend übertragen werden, daß je Meßwert ein optischer Meßimpuls übertragen wird, dessen zeitlicher Abstand vom einem vorhergehenden Meßwert zugeordneten optischen Meßimpuls ein Maß für die Größe des Meßwerts bildet, und daß für jeden Zyklus von Meßwerten ein optischer Kennungsimpuls übertragen wird, dessen zeitlicher Abstand von einem vorhergehenden optischen Meßimpuls kleiner ist als der minimal mögliche zeitliche Abstand zwischen zwei aufeinanderfolgenden optischen Meßimpulsen.

Die Erfindung geht von der Erkenntnis aus, daß zur Bildung der optischen Signale der überwiegende Anteil der benötigten Energie verbraucht wird. Es wurde erkannt, daß für die im bekannten Fall bereits alternativ in Erwägung gezogene impulsförmige Übertragung bereits erheblich weniger Energie benötigt wird, als für eine Übertragung mittels modulierten Dauerlichts. Darüberhinaus können die Meßinformationen bei Impuls-Übertragung nicht durch variable Dämpfungen der Übertragungsstrecke verfälscht werden.

Dadurch, daß erfindungsgemäß nur ein einziger optischer Impuls pro Meßwert übertragen und nur ein einziger Kennungsimpuls für eine Gruppe von mehreren Meßwerten benötigt wird, ergibt sich ein sehr geringer Energieverbrauch, welcher von einer einzigen Lithium-Batterie über die gesamte Lebensdauer einer Meßeinrichtung zur Verfügung gestellt werden kann.

Die optische Übertragungsstrecke könnte eine Freistrahlstrecke sein. Vorzugsweise wird jedoch ein einziger LWL verwendet, durch welchen die Meßwerte in zeitlicher Aufeinanderfolge übertragen werden. In der Empfangseinrichtung wird einer der Meßwerte mit Hilfe des Kennungsimpulses identifiziert.

Für die übrigen Meßimpulse ist keine Kennung erforderlich, da sie in stets gleichbleibender zyklischer Folge zum gekennzeichneten Meßwert übertragen werden. Für den Kennungimpuls wird erfindungsgemäß keine zusätzliche Übertragungszeit benötigt.

Wenn Meßwerte übertragen werden müssen, die im Bereich von Null bis zu einem Maximalwert liegen können, ist es vorteilhaft, daß zwei aufeinanderfolgend übertragene optische Meßimpulse im zeitlichen Abstand tₒ + tₙ′ gesendet werden, wobei die konstante Zeit tₒ größer als tₖ und die Zeit tₙ′ vom Meßwert abhängig ist. Dann ist die minimal mögliche Länge der Zeit zwischen aufeinanderfolgenden Meßimpulsen mit Sicherheit größer als der Zeitabstand eines Kennungsimpulses vom vorhergehenden Meßimpuls, so daß empfangsseitig stets eine eindeutige Identifizierung des Kennungsimpulses erreichbar ist.

Eine bevorzugte Ausführungsform der Erfindung ist dadurch gekennzeichnet, daß die originären Meßwerte in elektrische Rechteck-Signale umgewandelt werden, deren Dauer in vorbestimmter Weise von der Größe der Meßwerte abhängig ist, daß durch die Beendigung eines jeden Rechtecksignals der Beginn des Rechtecksignals des nachfolgend gemessenen Meßwerts initiiert wird, und daß ein Kennungssignal mit einer konstanten Verzögerungszeit gegenüber dem Beginn eines einem vorbestimmten Meßsignal zugeordneten Rechtecksignals erzeugt wird. Dabei können die Rechtecksignale nachfolgend durch Differenzierstufen in Nadelimpulse umgeformt werden, welche als Summensignal über eine gemeinsame Leitung einer Ansteuerstufe einer LED zugeführt werden.

Eine bevorzugte Ausführung der Erfindung, für welche nur ein geringer Aufwand an elektronischen Schaltungselementen erforderlich ist, ist dadurch gekennzeichnet, daß die nadelimpulsförmigen elektrischen Ausgangssignale des optischen Empfängers gegebenenfalls nach Verstärkung mittels einer Kippstufe in Rechteckimpulse umgewandelt werden, deren Dauer größer als die Verzögerungszeit tₖ des Kennungsimpulses und kleiner als die Differenz aus einer minimal möglichen Meßzeit t₁ oder t₂ und der Verzögerungszeit tₖ ist, daß diese Rechteckimpulse einem ersten Eingang eines ersten Und-Gatters zugeführt werden, während dem zweiten Eingang des ersten Und-Gatters das Eingangssignal der Kippstufe zugeführt wird, so daß am Ausgang des ersten Und-Gatters den Kennungsimpulsen phasengleiche Signale entstehen, und daß das invertierte Ausgangssignal der Kippstufe und das Eingangssignal der Kippstufe einem zweiten Und-Gatter zugeführt werden, an dessen Ausgang entsprechend dem Zeitabstand der Meßimpulse aufeinanderfolgende Signale entstehen.

Die Erfindung wird anhand der Beschreibung eines in der Zeichnung dargestellten vorteilhaften Ausführungsbeispiels näher erläutert.
- Figur 1: zeigt ein Ausführungsbeispiel einer zur Ausübung des erfindungsgemäßen Verfahrens geeigneten sendeseitigen Schaltung.
- Figur 2: zeigt an bezeichneten Stellen der Figur 1 meßbare charakteristische Signalverläufe.
- Figur 3: zeigt ein Ausführungsbeispiel einer zur Ausübung des erfindungsgemäßen Verfahrens geeigneten empfangsseitigen Schaltung.
- Figur 4: zeigt an bezeichneten Stellen der Figur 3 meßbare charakteristische Signalverläufe.

Mittels der in Figur 1 dargestellten Sendeeinrichtung werden die Größen zweier Meßwerte m1 und m2 (z.B. Druckwerte) mittels der kapazitiven Sensoren 1 und 2 abgetastet.

Die Sendeeinrichtung bildet aus den ermittelten Kapazitätswerten der Sensoren 1 und 2 schließlich optische Impulse 3, welche in den LWL geleitet und zur in Figur 3 dargestellten Empfangseinrichtung übertragen werden.

Ein kapazitiver Drucksensor besteht beispielsweise aus einem zylindrischen Grundkörper, an dessen Stirnseiten jeweils metallisierte Membranen angeordnet sind, deren Abstände zu Gegenelektroden sich druckabhängig ändern.

Die Sendeeinrichtung besteht aus einer Oszillatorstufe 4, einer Differenzier- und Dekodierstufe, welche die Differenzierstufen 5,6 und 7 und ein monostabiles Flip-Flop 8 enthält, sowie einer optischen Sendestufe mit einer Lichtquelle, die vorzugsweise aus einer Halbleiterlaserdiode 10 besteht.

Von der Oszillatorsrstufe 4 werden Rechteckimpulse a und b erzeugt, wie sie in Figur 2 zeitabhängig dargestellt sind. Die zeitliche Länge t₁ eines jeden Impulses a enthält die Information über die Größe der Kapazität des Sensors 1 und somit über die Meßgröße m₁.Die zeitliche Länge t₂ des Impulses b ist entsprechend ein Maß für den Meßwert m₂.

Wesentlich ist, daß die Impulszeiten t₁ und t₂ ohne Pause unmittelbar aufeinanderfolgen. Das wird mittels der Oszillatorstufe 4 mit dem Fachmann bekannten und in der Zeichnung nur angedeuteten elektronischen Schaltmitteln bewirkt (vergl. die ältere Anmeldung P 35 28 416.1). Dabei werden vornehmlich sich gegenseitig fortschaltende monostabile Kippstufen eingestzt, deren Schaltzustandsdauer von den Ladezeiten der Sensorkapazitäten 1 und 2 abhängig ist. Die Rechteckimpulse a bzw. b werden durch die Differenzierstufen 5 bzw. 7 in Nadelstromimpulse umgewandelt (vergl. Fig. 2 Pulsfolgen d und e).

Zusätzlich wird vom monostabilen Flip-Flop 8 eine Rechteck-Impulsfolge c (Figur 2) zur Differenzierstufe 6 geleitet, an deren Ausgang eine Stromimpulsfolge f gemäß Figur 2 erscheint.Der Beginn der Impulse c ist um die Zeit tₖ gegenüber dem Beginn des zu kennzeichnenden Impulses b verzögert. Die Verzögerungszeit tₖ ist durch die Kapazität C₁ und dem Widerstand R₁ vorgebbar. Sie muß kleiner sein als der minimal mögliche Wert der Zeiten t₁ und t₂.

Damit auch solche Meßwerte meßbar und übertragbar sind, welche von Null bis zu einem Maximalwert variieren können, bestehen die Zeiten t₁ und t₂ (allgemein tₙ) aus einer meßwertunabhängigen konstanten Zeit tₒ zuzüglich einer meßwertabhängigen variablen Zeit t₁′ bzw. t₂′ (allgemein tₙ′). Also ist: ${\text{t₁=t}}_{\text{o}} \text{+ t₁′}$ und ${\text{t₂ = t}}_{\text{o}} \text{+ t₂′.}$
Bei einer beliebigen Anzahl von zu übertragenden Meßwerten gilt ${\text{tn = t}}_{\text{n}} {\text{′+t}}_{\text{o}} \text{.}$ Dabei enthält die Zeit tₙ′ jeweils die Information über den n-ten Meßwert.

Im vorliegenden Fall ergibt sich die Festzeit tₒ dadurch, daß die Kapazitäten der Sensoren 1 und 2 bereits einen endlichen Wert haben, wenn die Meßgrößen m1 und/oder m2 den Wert Null aufweisen.

Die Dioden D1,D2 und D3 unterdrücken negative Signale, so daß am Steueranschluß des elektronischen Schalters 9 ein Spannungssummensignal gemäß g nach Figur 2 anliegt, welches aus der Summe der nadelförmigen Signale d, e und f besteht. Beim Vorhandensein dieser nadelförmigen Signale wird die Lichtquelle über den Schalter 9 an die Gleichspannung U gelegt. Infolgedessen bildet die Lichtquelle 10 optische Nadelsignale 3, welche die zeitliche Folge der Signale g nach Figur 2 aufweisen. Der Kondensator C2, der sich über den Ladewiderstand R2 vorher aufgeladen hatte, wird sehr schnell über die Lichtquelle entladen.

Der dabei auftretende kurzzeitige aber hohe Stromfluß durch die Lichtquelle erzeugt dann einen optischen Impuls. Während der langen Pausenzeiten zwischen zwei aufeinanderfolgenden Impulsen kann sich C2 dann wieder über R 2 aufladen. Der mittlere Stromverbrauch ist gering, weil die Lichtquelle nur kurzzeitig angeschlossen ist. Der für die Erzeugung hoher optischer Impulse benötigte Spitzenstrom wird dabei zur Verringerung der Belastung der Spannungsquelle dem Kondensator C2 entnommen.

Während die Lichtquelle von der ungeregelten Spannung einer Lithium-Batterie betrieben wird, ist zur Stromversorgung der Stufen 4 bis 8 eine durch eine nicht dargestellte Schaltung konstant geregelte Spannung Uo erforderlich. Insgesamt wird für die Stromversorgung der gesamten Sendeeinrichtung nur ein mittlerer Strom von etwa 30 uA benötigt.

Die gemäß g nach Figur 2 verlaufenden optischen Puls-Signale 3 werden auf die Photodiode 11 der in Figur 3 dargestellten Empfangseinrichtung geleitet, welche aus dem Photoverstärker 12 und einer Dekodiereinheit 13 besteht und schließlich Signale o und p (Figur 4) liefert, welche den ursprünglichen Signale a und b nach Figur 2 entsprechen. Die Ausgangssignale o und p werden gemeinsam mit Zwischensignalen k und l einer nicht dargestellten Auswerteschaltung zugeführt, an deren Ausgang dann beispielsweise eine der Differenz der Meßwerte (m1-m2) proportionale Gleichspannung abgegeben wird. Eine solche Auswerteschaltung kann in dem Fachmann bekannter Weise aufgebaut sein, beispielsweise in der Weise, wie es in der älteren Anmeldung P 35 28 416.1 beschrieben ist. Auf diese Weise kann beispielsweise eine Druckdifferenz eines Differenzdrucksensors direkt abgelesen werden.

Der Photodiode 11 des Photoverstärkers 12 ist ein Strom-Spannungswandler nachgeschaltet. Die Photodiode 11 erzeugt aus dem optischen Signal einen elektrischen Strom, der dann am Ausgang des Operationsverstärkers OP1 als Spannungssignal erscheint. Mit dem Operationsverstärker OP2 wird dieses Signal h nochmals verstärkt. Darüberhinaus wird in dieser Stufe das Gleichsignal mit dem Kondensator C3 abgetrennt, damit der Dunkelstrom der Photodiode 11 und Offsetströme des Operationsverstärkers OP1 keinen Einfluß haben. Mit der Zenerdiode D4 wird das Signal begrenzt, damit keine Übersteuerung vorkommen kann. Der Komparator K erzeugt dann ein TTL-kompatibles Pulssignal i (vergl. Figur 4). Mit den Widerständen R3 und R4 wird eine Referenzspannung erzeugt. Der Komparator K schaltet um, wenn das Eingangssignal größer als das Referenzsignal ist. Damit werden im Signal h enthaltene Störsignale unterdrückt, die kleiner als das Referenzsignal sind.

Das nadelimpulsförmige Ausgangssignal des Komparators K durchläuft nun die Dekodierschaltung 13. Dort wird aus den Nadelimpulsen das rechteckförmige Ursprungssignal regeneriert. Das Impulsdiagramm dieser Stufe zeigt Figur 4. Das monostabile Flip-Flop reagiert auf die abfallende Flanke der Nadelimpulse i des Komparators K. Die Pulszeit tₘ des monostabilen Flip-Flops MFF muß größer als die Zeit tₖ und kleiner als die Zeit t₂ sein. Das nichtinvertierte Ausgangssignal des monostabilen Flip-Flops MFF gelangt an das Gatter U1, an dem auch das Nadelimpulssignal anliegt. Das Gatter U1 sorgt dann dafür, daß jeweils nur der Zusatzpuls des Nadelimpulssignals weitergegeben wird. Dieses Signal gelangt dann an den Reset-Eingang des D-Flip-Flops DFF. Das invertierte Ausgangssignal des monostabilen Flip-Flops MFF gelangt an das Gatter U2. An dessen Ausgang erscheint das Nadelimpulssignal ohne den Zusatzpuls. Diese Signal wird nun auf den "Clock"-Eingang des D-Flip-Flops gegeben, das als bistabile Kippstufe arbeitet, also mit jedem Nadelimpuls umspringt. Am Ausgang Q des D-Flip-Flops erscheint dann ein Rechtecksignal, wobei die Pulszeit bei High-Pegel entsprechend der Pulszeit t₁ und damit der Sensorkapazität C1 und die Pulszeit bei Low-Pegel entsprechend C2 zugeordnet werden kann. Die einwandfreie Zuordnung erfolgt mit dem Zusatzpuls, der mit dem Gatter U1 ausgetastet wurde und am Reset-Eingang des D-Flip-Flops D-FF liegt.Dieser in der Zeit t₂ erscheinende Impuls erzwingt ein Rücksetzen des D-Flip-Flops, so daß am Ausgang Q während dieser Zeit ein Low-Pegel erscheint.

Die Erfindung wurde der einfacheren Darstellbarkeit wegen anhand der Beschreibung einer Übertragung von nur zwei Meßwerten erläutert. Ein vorteilhaftes Anwendungsbeispiel ist die Druckdifferenzmessung. Dabei ist es zur Einsparung von senderseitig benötigter Energie vorteilhaft, nicht den Wert der Druckdifferenz direkt zu übertragen, sondern die Einzeldruckwerte. Dann kann der Energieaufwand zur elektronischen Wandlung und Auswertung der Druckwerte zum Druckdifferenzwert empfangsseitig geliefert werden. Die dargestellten Schaltungen können in dem Fachmann geläufiger Weise abgewandelt werden, um mehr als zwei Meßwerte übertragen zu können, wobei auch dann nur ein Kennungsimpuls benötigt wird.

## Patentansprüche

1. Verfahren zur Übertragung von Meßwerten von mindestens zwei Sensoren mittels von einem optischen Sender über eine optische Übertragungsstrecke zu einem optischen Empfänger geleiteter Lichtimpulse, deren zeitlicher Abstand als Maß für den Meßwert ausgewertet wird,
dadurch gekennzeichnet, daß die Meßwerte (m1,m2) in stets gleicher Reihenfolge unmittelbar zyklisch aufeinanderfolgend übertragen werden, daß je Meßwert ein optischer Meßimpuls übertragen wird, dessen zeitlicher Abstand (t₁,t₂) vom einem, einem vorhergehenden Meßwert zugeordneten optischen Meßimpuls ein Maß für die Größe des Meßwerts bildet, und daß für jeden Zyklus von Meßwerten ein Kennungsimpuls übertragen wird, dessen zeitlicher Abstand (tₖ) vom einem, einem vorhergehenden Meßwert zugeordneten optischen Meßimpuls kleiner ist als der minimal mögliche zeitliche Abstand zwischen zwei aufeinanderfolgenden optischen Meßimpulsen.

2. Verfahren nach Anspruch 1,
dadurch gekennzeichnet, daß zwei aufeinanderfolgend übertragene optische Meßimpulse im zeitlichen Abstand tₒ + tₙ' gesendet werden, wobei die konstante Zeit tₒ größer als tₖ und die Zeit tₙ' vom Meßwert abhängig ist.

3. Verfahren nach Anspruch 1 oder 2,
dadurch gekennzeichnet, daß der Übertragungsweg durch einen einzigen Lichtwellenleiter (LWL) gebildet ist, in dessen Anfang von einer Lichtquelle, insbesondere Halbleiterlaserdiode 10 die Meßimpulse sowie der Kennungsimpuls gesendet und zu einem Photodetektor (11) geleitet werden.

4. Verfahren nach einem der Ansprüche 1 bis 3,
dadurch gekennzeichnet, daß die originären Meßwerte (m1,m2) in elektrische Rechteck-Signale (a,b) umgewandelt werden, deren Dauer (t₁,t₂) in vorbestimmter Weise von der Größe der Meßwerte abhängig ist, daß durch die Beendigung eines jeden Rechteck-Signals (a bzw. b) der Beginn des Rechteck-Signals (a bzw. b) des nachfolgend gemessenen Meßwerts initiiert wird, und daß ein Kennungssignal (c,f) mit einer konstanten Verzögerungszeit tₖ gegenüber dem Beginn des einem vorbestimmten Meßsignals (m2) zugeordneten Rechteck-Signals (b) erzeugt wird.

5. Verfahren nach Anspruch 4,
dadurch gekennzeichnet, daß die Rechteck-Signale (a,b,c) durch Differenzierstufen (5,6,7) in Nadelimpulse (d,e,f) umgeformt werden.

6. Verfahren nach Anspruch 5,
dadurch gekennzeichnet, daß die Nadelimpulse (d,e,f) über eine gemeinsame Leitung einer Ansteuerstufe (9) einer LED oder einer Halbleiterdiode 10 zugeführt werden.

7. Verfahren nach einem der Ansprüche 1 bis 6,
dadurch gekennzeichnet, daß die nadelimpulsförmigen elektrischen Ausgangssignale des optischen Empfängers (12) gegebenenfalls nach Verstärkung mittels einer Kippstufe (MFF) in Rechteckimpulse umgewandelt werden, deren Dauer tₘ größer als die Verzögerungszeit tₖ und kleiner als als die Differenz aus einer minimal möglichen Meßzeit t₁ oder t₂ und der Verzögerungszeit tₖ ist, daß diese Rechteckimpulse (k) einem ersten Eingang eines ersten Und-Gatters (U1) zugeführt werden, während dem anderen Eingang des ersten Und-Gatters das Eingangssignal (i) der Kippstufe (MMF) zugeführt wird, so daß am Ausgang des ersten Und-Gatters (U1) den Kennungsimpulsen (f) phasengleiche Signale (m) entstehen, und daß das invertierte Ausgangssignal (1) und das Eingangssignal (i) der Kippstufe (MMF) einem zweiten Und-Gatter (U2) zugeführt werden, an dessen Ausgang entsprechend dem Zeitabstand der Meßimpulse aufeinanderfolgende Nadelsignale (n) entstehen.

## Claims

1. A method of transmitting measurement values from at least two sensors by means of light pulses which are applied from an optical transmitter, via an optical transmission path, to an optical receiver and whose distance in time is evaluated as a measure for the measurement value, characterized in that the measurement values (m₁, m₂) are transmitted each time in the same order of succession, directly cyclically following each other, in that per measurement value an optical measuring pulse is transmitted whose distance in time (t₁, t₂) from an optical measuring pulse associated with a preceding measurement value is a measure for the magnitude of the measurement value, and in that for each cycle of measurement values an identification pulse is transmitted whose distance in time (tₖ) from an optical measuring pulse associated with a preceding measurement value is smaller than the smallest possible distance in time between two successive optical measuring pulses.

2. A method as claimed in Claim 1, characterized in that two successively transmitted optical measuring pulses are transmitted with a distance in time t₀ + tₙ', the constant time t₀ being longer than tₖ and the time tₙ' being dependent on the measurement value.

3. A method as claimed in Claim 1 or 2, characterized in that the transmission path is constituted by a single optical conductor (LWG), at the beginning of which a fight source, notably a semiconductor laser diode (10), couples in the measuring pulses and the identification pulse for supply to a photodetector (11).

4. A method as claimed in any one of the Claims 1 to 3, characterized in that the original measurement values (m₁, m₂) are converted into electric squarewave signals (a, b) whose duration (t₁, t₂) is dependent on the magnitude of the measurement values in a predetermined manner, in that the termination of each squarewave signal (a and b respectively) initiates the beginning of the squarewave signal (a and b respectively) of the next measurement value measured and in that an identification signal (c, f) is generated with a constant delay tₖ with respect to the beginning of the squarewave signal (b) associated with a predetermined measuring signal (m₂).

5. A method as claimed in Claim 4, characterized in that the squarewave signals (a,b,c) are converted into needle pulses (d,e,f) by differentiating stages (5,6,7).

6. A method as claimed in Claim 5, characterized in that the needle pulses (d,e,f,) are applied, via a common conductor, to a driver stage (9) of an LED or of semiconductor diode (10).

7. A method as claimed in any one of Claims 1 to 6, characterized in that the electrical output signals in the form of needle-shaped pulses of the optical receiver (12) are converted by means of a multivibrator stage (MFF) possibly after amplification, into square-wave pulses whose duration tₘ is longer than the delay tₖ and shorter than the difference between a shortest possible measuring time t₁ or t₂ and the delay tₖ, in that these squarewave pulses (k) are applied to a first input of a first AND-gate (U₁) whereas the other input of the first AND-gate receives the input signal (i) of the multivibrator stage (MFF), so that signals (m) having the same phase as the identification pulses (f) appear at the output of the first AND-gate (U₁) and in that the inverted output signal (1) and the input signal (i) of the multivibrator stage (MFF) are applied to a second AND-gate (U₂) at the output of which successive needle signals (n) appear in conformity with the distance in time between the measuring pulses.

## Revendications

1. Procédé pour la transmission de valeurs de mesure issues au moins de deux détecteurs, au moyen d'impulsions lumineuses envoyées à partir d'un transmetteur optique vers un récepteur optique par un trajet de transmission optique et dont la distance dans le temps est évaluée comme mesure de la valeur de mesure, caractérisé en ce que les valeurs de mesure (m1, m2) sont toujours transmises dans le même ordre de succession et cycliquement les unes immédiatement après les autres, en ce que par valeur de mesure est transmise une impulsion optique de mesure dont la distance dans le temps (t₁, t₂) par rapport à une impulsion optique de mesure associée à une valeur de mesure précédente constitue une mesure de la grandeur de la valeur de mesure, et en ce que pour chaque cycle de valeurs de mesure est transmise une impulsion d'identification dont la distance dans le temps (tₖ) par rapport à une impulsion optique de mesure associée à une valeur de mesure précédente est inférieure à la plus petite distance possible dans le temps entre deux impulsions de mesure optiques.

2. Procédé selon la revendication 1, caractérisé en ce que deux impulsions de mesure optiques successivement transmises sont émises avec une distance dans le temps de tₒ + tₙ', le temps constant tₒ étant supérieur à tₖ et le temps tₙ' étant dépendant de la valeur de mesure.

3. Procédé selon la revendication 1 ou 2 , caractérisé en ce que le trajet de transmission est constitué par un seul guide de lumière à l'entrée duquel les impulsions de mesure ainsi que l'impulsion d'identification sont introduites par une source lumineuse, notamment une diode laser semiconductrice (10) pour être dirigées vers un photodétecteur (11).

4. Procédé selon l'une des revendications 1 à 3, caractérisé en ce que les valeurs de mesure originales (m₁, m₂) sont converties en signaux électriques rectangulalres (a, b) dont la durée (t₁, t₂) d'une manière prédéterminée est dépendante de la grandeur de la valeur de mesure, en ce que le début d'un signal rectangulaire (a ou b) de la suivante valeur de mesure est introduite par la fin de chaque signal rectangulaire (a ou b) et en ce qu'est engendré un signal d'identification (c, f) à un retard constant tₖ par rapport au début du signal rectangulaire (b) associé à un signal de mesure prédéterminée (m₂).

5. Procédé selon la revendication 4, caractérisé en ce que les signaux rectangulaires (a, b, c) sont convertis en impulsions en pointe par des étages différenciateurs (5, 6, 7).

6. Procédé selon la revendication 5, caractérisé en ce que les impulsions en pointe (d, e, f) sont appliquées par un conducteur commun à un étage de commande (9), à une DEL ou à une diode semiconductrice 10.

7. Procédé selon l'une des revendications 1 à 6, caractérisé en ce que les signaux de sortie électriques en forme d'impulsion en pointe du récepteur optique (12) sont convertis le cas échéant après amplification au moyen d'un multivibrateur (MFF) en impulsions rectangulaires dont la durée tₘ est supérieure au retard tₖ et inférieur à la différence entre un temps de mesure t₁ ou t₂ aussi court que possible et le retard tₖ, en ce que ces impulsions rectangulaires (k) sont appliquées à une première entrée d'une première porte ET (U1), alors que le signal d'entrée (i) du multivibrateur (MFF) est appliqué à l'autre entrée de la première porte ET, de sorte que sur la sortie de la première porte ET apparaissent des signaux (m) présentant la même phase que les impulsions d'identification (f), et en ce que le signal de sortie inversé (1) et le signal d'entrée (i) du multivibrateur (MFF) sont appliqués à une seconde porte ET (U2) sur la sortie de laquelle apparaissent des signaux en pointe successifs (n) en conformité avec la distance dans le temps entre les impulsions de mesure.
